# EUROPÄISCHE PATENTSCHRIFT

(11) **EP 2 897 375 B1**
(45) Veröffentlichungstag und Bekanntmachung des Hinweises auf die Patenterteilung: **02.10.2019**
(21) Anmeldenummer: 14004018.9
(22) Anmeldetag: 28.11.2014
(51) Int. Cl.: H04R 1/02

(54) **Möbelstück mit einem Einbauverstärker**
Furniture with a built-in amplifier
Meuble avec amplificateur intégré

(30) Priorität: 20.01.2014 DE 102014000932
(43) Veröffentlichungstag der Anmeldung: 22.07.2015
(73) Patentinhaber: Herholz Vertrieb GmbH & Co. KG, 48683 Ahaus (DE)
(72) Erfinder: Herbers, Dominic, 48683 Ahaus (DE); Heddier, Clemens, 48683 Ahaus (DE)
(74) Vertreter: Klickow, Hans-Henning

(56) Entgegenhaltungen:
- WO-A2-97/09842
- DE-U1-202012 103 862
- US-A- 5 488 195
- Heddier Electronic Gmbh: "Ultra-kompakter Einbauverstärker Smallwonder Amp 2X60", https://web.archive.org/web/20130626053341 /http://www.smallwonder.de/download/swa_am p_dt.pdf, 26. Juni 2013 (2013-06-26), XP055194038, Pascherhook 34, 48653 Coesfeld, Germany Gefunden im Internet: URL:http://www.smallwonder.de/download/swa _amp_dt.pdf [gefunden am 2015-06-05] & "Internet Archive Wayback Machine", , 5. Juni 2015 (2015-06-05), XP055194253, Gefunden im Internet: URL:http://www.smallwonder.de/download/swa _amp_dt.pdf [gefunden am 2015-06-08]

## Beschreibung

Die Erfindung betrifft ein Möbelstück mit einer Vorrichtung zur Verarbeitung von elektrischen Signalen im Bereich der Audiotechnik, die einen Einbauverstärker aufweist, wobei der Einbauverstärker mit mindestens einem Körperschall-Lautsprecher gekoppelt ist, der im Bereich einer Begrenzungsfläche des Möbelstückes angeordnet ist und wobei der Einbauverstärker mindestens einen digitalen Soundprozessor und mindestens eine digitale Endstufe aufweist und wobei die Endstufe den Einbauverstärker mit dem Lautsprecher verbindet.

Einbauverstärker und generell Audiosysteme sind bereits in unterschiedlichen Ausführungsformen für einen Einbau in Möbel bekannt.

Gemäß dem bekannten Stand der Technik ist es beispielsweise möglich, sogenannte Dockingstationen zu verwenden. Bei derartigen Stationen handelt es sich um Adapter, die eine mechanische Verbindung zu einem Audiogerät herstellen. Ein derartiges Audiogerät kann beispielsweise als Smartphone oder Tablet-PC realisiert sein. Aufgrund der sehr schnellen Entwicklung im entsprechenden technischen Bereich sind derartige Adapter aber extrem schnell veraltet und nicht mehr dafür geeignet, die neuesten Audiogeräte anzuschließen.

In der Veröffentlichung "Heddier Elektronik Gmbh: "Ultra-kompakter Einbauverstärker Smallwonder Amp 2X60", https://web.archive.org/web/20130626053341/http://www smalIwonder.deldownloadlswa_amp_dt.pdf, 26. Juni 2013 (2013-06-26), XP055194038, Pascherhook 34, 48653 Coestfeld, Germany wird bereits eine Vorrichtung zur Verarbeitung von elektrischen Signalen beschrieben, die einen Einbauverstärker aufweist und mit einem Körperschall-Lautsprecher gekoppelt ist. Der Einbauverstärker besitzt einen digitalen Soundprozessor sowie eine digitale Endstufe.

Aus der WO 97/09842 A2 ist die Ausbildung eines Körperschall-Lautsprechers als Exciter bekannt.

Die DE 20 2012 103 862 U1 beschreibt eine akustische Vorrichtung, bei der eine Schallabstrahlung unter Verwendung einer Übertragungsplatte erfolgt.

In der US 5488195 A wird ein Beschlag für eine Tür beschrieben, der ein Signal generiert, wenn die Tür geöffnet bzw. geschlossen wird. Das Signal wird zu einer Einrichtung übertragen, die von diesem Signal gesteuert Musik generiert bzw. abspielt.

Aufgabe der vorliegenden Erfindung ist es, ein Möbelstück der einleitend genannten Art derart zu konstruieren, dass eine hohe Nutzungsqualität bei gleichzeitig hoher Anwendungsflexibilität erreicht wird.

Diese Aufgabe wird erfindungsgemäß dadurch gelöst, dass der Einbauverstärker in einer Ausnehmung des Möbelstückes angeordnet ist, dass der digitale Einbauverstärker in einem Beschlag des Möbelstückes angeordnet ist, wobei der Beschlag einen variablen Mechanismus aufweist und dass der variable Mechanismus zur Durchführung von Press und/oder Spannvorgängen ausgebildet
Das erfindungsgemäße Möbelstück ist in den angehängten Ansprüchen definiert.

Die verwendeten Körperschall-Lautsprecher werden an die Audiomodule angeschlossen und bringen das betreffende Möbelstück zum Schwingen. Hierdurch wird einer Holzplatte, einer MDF-Platte, einer Schichtstoffplatte oder einer Glasscheibe die Funktion eines leistungsstarken Lautsprechers übertragen.

Durch die durchgehende digitale Verarbeitung der elektrischen Signale wird eine hohe Qualität der Musik erreicht. Aus der Verwendung von analogen Verstärkern bekannte Verluste und schlechte Wirkungsgrade werden hierdurch vermieden.

Der digitale Soundprozessor kann die Akustik an die konkret verwendeten Materialien der Möbel anpassen.

Erfindungsgemäß ist insbesondere daran gedacht, den Einbauverstärker beziehungsweise das Verstärkungsmodul als

Signalprozessor in einen Spezialbeschlag für das Möbelstück zu integrieren. Ein wesentlicher Erfindungsgedanke bezieht sich somit auf die Integration des Verstärkers in das Möbelstück.

Der Spezialbeschlag besitzt erfindungsgemäß einen variablen Mechanismus, um Press- und Spannvorgänge durchzuführen.

Wesentliche Eigenschaften dieses Spezialbeschlages bestehen darin, dass der Aufbau und die Handhabung an Türbeschläge entsprechend dem Stand der Technik angepasst werden. Insbesondere ist daran gedacht, eine Anpassung an gemäß dem Stand der Technik bekannte Einsteckschlösser vorzunehmen, um hierdurch eine weitgehend automatisierte Verarbeitung im Fertigungsprozess zu unterstützen.

Die Anordnung des Einbauverstärkers im Bereich des Möbelstückes erfolgt vorzugsweise reversibel. Darüber hinaus ist vorteilhafterweise daran gedacht, die Anordnung flexibel vorzusehen, um eine Einsetzbarkeit für unterschiedliche Türblattstärken zu unterstützen.

Vorteilhafterweise werden weitgehend Materialien verwendet, die auch für die Herstellung von Türen benutzt werden. Diese Materialauswahl unterstützt es, dass die beiden Systeme und speziell die Schallübertragung homogen und störungsfrei kombiniert werden.

Alternativ kann vorgesehen werden für die Aufnahme eines Einbauverstärkers im Bereich des Möbelstückes, beispielsweise im Bereich einer Tür, eine eigene Fräsung anzuordnen. Auf diese Weise besitzt der Einbauverstärker somit einen eigenen und von einem Aufnahmeraum für den Beschlag von Schloss und Türdrücker unterschiedlichen Aufnahmeraum.

Die vorstehend bereits erwähnte reversible Anordnung wird insbesondere dadurch erreicht, dass die Fräsung nach einem Ausbau der Apparatur mit einem Abdeckblech verschlossen werden kann und für einen üblichen Benutzer nach einem Verschließen kaum wahrnehmbar ist.

Vorteilhafterweise ist insbesondere daran gedacht, den Einbauverstärker mit einer Bluetooth-Schnittstelle mit aktuellen Übertragungsprotokollen zu versehen.

Gemäß einer bevorzugten Ausführungsform ist es beispielsweise möglich, an den Einbauverstärker drahtlos ein Smartphone, einen Tablet-PC oder einen MP3-Player anzuschließen. Typischerweise kann eine Übertragung der Signale über eine Entfernung bis zu 15 Metern erfolgen.

Ein typischer Einsatzbereich liegt bei Temperaturen von -20°C bis +70°C. Gemäß einer weiteren Ausführungsform ist daran gedacht, eine Kommunikation zwischen dem Einbauverstärker und einem Computer vorzusehen. Hierdurch ist es möglich, den Einbauverstärker durch den Computer zu bedienen und/oder zu programmieren. Alternativ zur Verwendung von Körperschall-Lautsprechern ist es auch möglich, konventionelle Lautsprecher ergänzend oder alternativ zu verwenden.

Insbesondere ist auch daran gedacht, die erfindungsgemäße Konstruktion als Nachrüstsatz für Türen oder andere Möbelstücke auszubilden.

In den Zeichnungen sind Ausführungsbeispiele der Erfindung schematisch dargestellt. Es zeigen:
- Fig. 1: Eine Darstellung des Einbauverstärkers sowie eines Bediengerätes,
- Fig. 2: eine perspektivische Darstellung des Einbauverstärkers,
- Fig. 3: der Einbauverstärker bei gleichzeitiger Darstellung von zwei unterschiedlichen Blickrichtungen,
- Fig. 4: der Einbauverstärker in nicht gespanntem Zustand,
- Fig. 5: der Einbauverstärker in gespanntem Zustand,
- Fig. 6: ein Blockschaltbild zur Veranschaulichung der Gerätefunktion,
- Fig. 7: ein weiteres Blockschaltbild,
- Fig. 8: ein Blockschaltbild zur Veranschaulichung eines internen Aufbaus des Einbauverstärkers,
- Fig. 9: eine Anordnung des Einbauverstärkers gemeinsam mit zwei Körperschall-Lautsprechern im Bereich eines Möbelstückes,
- Fig. 10: ein Blockschaltbild zur Veranschaulichung der Signalverarbeitung und
- Fig. 11 bis Fig. 17: diverse Detaildarstellungen des Einbauverstärkers,
- Fig. 18: Darstellung eines standardisierten Einsteckschlosses.

Die vorstehend erläuterten Figuren dienen insbesondere dazu, die Besonderheit zum Einbau des Einbauverstärkers im Bereich des Möbelstückes zu verdeutlichen, da hier eine wesentliche Besonderheit der vorliegenden Erfindung zu sehen ist.

Gemäß der Darstellung in den Fig. 14 bis 17 wird die Verstärkereinheit gemäß Fig. 2 und der Körperschall-Lautsprecher gemäß Fig. 9 in einem Spezialbeschlag integriert. Dieser Spezialbeschlag weist gemäß den Fig. 4 bis 5 und 11 bis 13 einen variablen Mechanismus auf, um Press- und/oder Spannvorgänge durchzuführen.

Gemäß der Darstellung in Fig. 18 kann der Spezialbeschlag angepasst an ein Einsteckschloss angeordnet und in einen bekannten Fertigungsprozess integriert werden.

Eine reversible Ein- und Ausbaufähigkeit über eine Verschraubung an der Türblattkante entsprechend einem Einsteckschloss wird in Fig. 15 und Fig. 18 veranschaulicht. Die flexible Anordnung des Beschlages für verschiedene Türblattstärken unter Verwendung des Mechanismus zur Durchführung von Press- und Spannvorgängen wird in den Fig. 4 bis 5 und 11 bis 13 näher veranschaulicht.

Fig. 13 veranschaulicht die Verwendung von HPL- und/oder Holzwerkstoffplatten als signalübertragende Komponente. Entsprechende Platten werden beispielsweise für die Herstellung von Türen verwendet, wie dies in Fig. 13 veranschaulicht ist. Durch die betreffende Materialauswahl erfolgt eine individuelle Kombinierung der beiden Systeme, um die Schallübertragung homogen undstörungsfrei realisieren zu können.

Zur Energieversorgung des Einbauverstärkers und insbesondere zur Stromzufuhr beziehungsweise zur Stromkopplung können Übertragungskomponenten verwendet werden, die im Türenbau bereits bekannt sind. Hierdurch wird ebenfalls eine vergrößerte Kompatibilität zu vorhandenen Komponenten unterstützt. Gedacht ist insbesondere an eine Verwendung von bekannten Kabelübergängen, leitenden Bändern sowie Bändern mit integrierter Kabelführung.

## Patentansprüche

1. Möbelstück mit einem Beschlag, mit mindestens einem Körperschall-Lautsprecher, der im Bereich einer Begrenzungsfläche des Möbelstückes angeordnet ist und mit einer Vorrichtung zur Verarbeitung von elektrischen Signalen im Bereich der Audiotechnik, die einen Einbauverstärker aufweist, wobei der Einbauverstärker mit dem mindestens einen Körperschall-Lautsprecher gekoppelt ist, wobei der Einbauverstärker mindestens einen digitalen Soundprozessor und mindestens eine digitale Endstufe aufweist und wobei der Einbauverstärker mit dem mindestens einen Körperschall-Lautsprecher über die Endstufe gekoppelt ist, wobei der Einbauverstärker in einer Ausnehmung des Möbelstückes angeordnet ist, **dadurch gekennzeichnet dass** der digitale Einbauverstärker in dem Beschlag des Möbelstückes angeordnet ist, wobei der Beschlag einen variablen Mechanismus aufweist und dass der variable Mechanismus zur Durchführung von Press und/oder Spannvorgängen ausgebildet ist.

2. Vorrichtung nach Anspruch 1, **dadurch gekennzeichnet, dass** der Körperschall-Lautsprecher als ein Exciter ausgebildet ist.

3. Vorrichtung nach Anspruch 1 oder 2, **dadurch gekennzeichnet, dass** die Bauhöhe des Einbauverstärkers höchstens 19 mm beträgt.

4. Vorrichtung nach einem der Ansprüche 1 bis 3, **dadurch gekennzeichnet, dass** der Einbauverstärker eine Geometrie wie ein Türbeschlag aufweist.

5. Vorrichtung nach einem der Ansprüche 1 bis 4, **dadurch gekennzeichnet, dass** der Einbauverstärker reversibel im Bereich des Möbelstückes angeordnet ist.

6. Vorrichtung nach einem der Ansprüche 1 bis 7, **dadurch gekennzeichnet, dass** der Körperschall-Lautsprecher im Bereich eines Beschlages des Möbelstückes angeordnet ist.

## Claims

1. Piece of furniture having a fitting, having at least one structure-borne sound loudspeaker, arranged in the region of a boundary surface of the piece of furniture, and having an apparatus for processing electrical signals in the field of audio engineering that has a built-in amplifier, wherein the built-in amplifier is coupled to the at least one structure-borne sound loudspeaker, wherein the built-in amplifier has at least one digital sound processor and at least one digital output stage and wherein the built-in amplifier is coupled to the at least one structure-borne sound loudspeaker via the output stage, wherein the built-in amplifier is arranged in a recess in the piece of furniture, **characterized in that** the digital built-in amplifier is arranged in the fitting of the piece of furniture, wherein the fitting has a variable mechanism, and **in that** the variable mechanism is designed to perform pressing and/or tensioning operations.

2. Apparatus according to Claim 1, **characterized in that** the structure-borne sound loudspeaker is in the form of an exciter.

3. Apparatus according to Claim 1 or 2, **characterized in that** the physical height of the built-in amplifier is no more than 19 mm.

4. Apparatus according to one of Claims 1 to 3, **characterized in that** the built-in amplifier has a geometry like a door fitting.

5. Apparatus according to one of Claims 1 to 4, **characterized in that** the built-in amplifier is arranged reversibly in the region of the piece of furniture.

6. Apparatus according to one of Claims 1 to 7, **characterized in that** the structure-borne sound loudspeaker is arranged in the region of a fitting of the piece of furniture.

## Revendications

1. Meuble muni d'une ferrure, le meuble comprenant au moins un haut-parleur à bruit de structure, disposé dans la région d'une surface de délimitation du meuble, et un dispositif de traitement de signaux électriques dans le domaine de la technologie audio, ledit dispositif comportant un amplificateur intégré, l'amplificateur intégré étant couplé à l'au moins un haut-parleur à bruit de structure, l'amplificateur intégré comportant au moins un processeur de son numérique et au moins un étage de sortie numérique, et l'amplificateur intégré étant couplé à l'au moins un haut-parleur à bruit de structure par le biais de l'étage de sortie, l'amplificateur intégré étant disposé dans un évidement du meuble, **caractérisé en ce que** l'amplificateur intégré numérique est situé dans la ferrure du meuble, la ferrure comportant un mécanisme variable, et **en ce que** le mécanisme variable est conçu pour effectuer des opérations de pressage et/ou de serrage.

2. Dispositif selon la revendication 1, **caractérisé en ce que** le haut-parleur à bruit de structure est conçu comme un excitateur.

3. Dispositif selon la revendication 1 ou 2, **caractérisé en ce que** la hauteur totale de l'amplificateur intégré est d'au plus 19 mm.

4. Dispositif selon l'une des revendications 1 à 3, **caractérisé en ce que** l'amplificateur intégré a une géométrie similaire à celle d'une ferrure de porte.

5. Dispositif selon l'une des revendications 1 à 4, **caractérisé en ce que** l'amplificateur intégré est disposé de manière réversible dans la région du meuble.

6. Dispositif selon l'une des revendications 1 à 7, **caractérisé en ce que** le haut-parleur à bruit de structure est disposé dans la région d'une ferrure du meuble.
